# EUROPÄISCHE PATENTSCHRIFT

(11) **EP 0 559 075 B1**
(45) Veröffentlichungstag und Bekanntmachung des Hinweises auf die Patenterteilung: **22.11.1995**
(21) Anmeldenummer: 93102926.8
(22) Anmeldetag: 25.02.1993
(51) Int. Cl.: E01F 8/00

(54) **Als Lärmschutzelement geeignete Platte aus Acrylglas**
Acrylic glass sheet suited for noise screen element
Plaque de verre acrylique convenant comme élément d'écran antibruit

(30) Priorität: 04.03.1992 DE 9202844 U
(43) Veröffentlichungstag der Anmeldung: 08.09.1993
(73) Patentinhaber: Röhm GmbH, 64293 Darmstadt (DE)
(72) Erfinder: Müller, Dieter, W-6100 Darmstadt-Eberstadt (DE)

(56) Entgegenhaltungen:
- DE-A- 2 142 836
- DE-C- 738 830
- DE-U- 9 010 087
- FR-A- 2 270 410

## Beschreibung

Die Erfindung betrifft eine als Lärmschutzelement geeignete Platte aus Acrylglas, die durch etwa mittig parallel zur Oberfläche eingebettete Verstärkungsstränge gegen das Entstehen und Herabfallen von losen Bruchstücken gesichert ist.

Aus dem Deutschen Gebrauchsmuster 9010087 sind derartige Platten bekannt, die als Verstärkungsstränge eingebettete monofile Kunststoffäden, vorzugsweise aus Polyamid, enthalten. Beim Bruch der Platte infolge des Aufprallens eines Fahrzeuges werden die Kunststoffäden gedehnt und zerreißen infolgedessen nicht oder nur zu einem kleinen Teil und halten die entstehenden Bruchstücke zusammen.

Ein Nachteil der bekannten Platten liegt in der Ungewißheit, wie lange die eingebetteten Kunststoffäden die erforderliche Reißfestigkeit beibehalten. Bekanntlich werden Polyamide und ähnliche, zur Herstellung von hochfesten Fäden geeigneten Kunststoffe durch die Einwirkung von UV-Strahlung und andere Witterungseinflüsse geschädigt. Wenn sie auch durch die Einbettung in Acrylglas gegen Witterungseinflüsse weitgehend geschützt sind, bleibt ein Risiko hinsichtlich der Dauerhaftigkeit der Reißfestigkeit bestehen. Die Größe dieses Risikos spielt bei der Sicherheits-Gewährleistung eine wesentliche Rolle. Eine ausreichend sichere Beurteilung ist erst nach einer praktischen Erprobung über viele Jahre oder Jahrzehnte möglich.

Im Gegensatz zu Kunststoff läßt die Festigkeit von Stahl auch über große Zeiträume nicht nach. Es ist jedoch nicht möglich, die Kunststoffäden in den bekannten Platten durch Stahldrähte zu ersetzen. Wegen des hohen Elastizitätsmoduls von Stahl nehmen die Zugkräfte schon bei geringer Dehnung so schnell zu, daß die Reißfestigkeit beim Bruch der Platte überschritten werden kann.

Der Erfindung liegt die Aufgabe zugrunde, eine als Lärmschutzelement geeignete Platte aus Acrylglas zur Verfügung zu stellen, bei der die Sicherheit gegen das Entstehen und Herabfallen von losen Bruchstücken über lange Zeiträume gewährleistet ist. Die Erfindung geht von der bekannten, als Lärmschutzelement geeigneten Platte aus Acrylglas mit etwa mittig parallel zur Oberfläche eingebetteten Verstärkungssträngen aus. Erfindungsgemäß enthält sie als eingebettete verstärkungsstränge Spiralen aus Stahldraht, wobei der Durchmesser der Spiralen kleiner als die Dicke der Platte ist, die Achsen der Spiralen parallel zur Oberfläche angeordnet sind und die Innenräume der Spiralen wenigstens zu einem Teil ihres Querschnittes hohl oder mit einem verformbaren Medium gefüllt sind.

**Figur 1** zeigt eine erfindungsgemäße Platte in der Draufsicht. Der im durchbrochenen Kreis eingeschlossene Ausschnitt ist in Figur 1 a vergrößert dargestellt.

**Figur 2** zeigt einen Ausschnitt aus dem Querschnitt durch die Platte im Maßstab der Figur 1 a.

Beim gewaltsamen Bruch der Platte können die entstehenden Bruchlinien über die Spur einer oder mehrerer Spiralen laufen. Die an einer Bruchlinie wirkende Zugkraft wird zunächst auf die Drahtwindungen der Spiralen übertragen, die die Bruchlinie kreuzen. Die Zugkraft kann nunmehr auf die beiderseits der Bruchfläche gelegenen Spiralwindungen einwirken, so daß diese unter Dehnung und Einschnürung aus ihrer Spur in der Kunststoffplatte herausgezogen werden. Für diese Einschnürung ist es wichtig, daß der Hohlraum innerhalb der Spirale nicht oder wenigstens nicht über seinen ganzen Querschnitt mit dem Kunststoff gefüllt ist. An der Bruchlinie wird ein der Stärke und Dauer der Zugkrafteinwirkung entsprechender Längenabschnitt der Spirale aus seiner Spur innerhalb der Kunststoffplatte herausgezogen und gedehnt. Dabei wird die Aufprallenergie, die zum Bruch der Platte geführt hat, aufgezehrt, bis der Bruchvorgang zum Stillstand kommt. Im Endzustand sind die entstandenen Bruchstücke der Kunststoffplatte durch gedehnte Spiralabschnitte miteinander verbunden.

Für die Einschnürung und Dehnung der Spiralen ist es wichtig, daß der Innenraum der Spirale nicht oder wenigstens nicht über seinen ganzen Querschnitt mit dem Kunststoff gefüllt ist. Denn durch diesen Raum bewegen sich die von der Zugkraft erfaßten Spiralwindungen auf die Bruchfläche zu. Vorzugsweise sind die Spiralinnenräume hohl bzw. mit Luft gefüllt. Sie können aber auch mit einem anderer Medium gefüllt sein, das ausreichend verformbar ist, um während des Bruchvorganges die Bewegung der Spiralwindungen zu den Bruchflächen zu gestatten. Dies trifft für gasförmige und dünnflüssige Medien, wie Öle, ohne weiteres zu. Mit zunehmender Viskosität des Mediums wird die Bewegung der Spiralwindungen stärker behindert, was bis zu einem gewissen Grad vorteilhaft sein kann, weil es der Energieverzehrung dient. Ist die Behinderung jedoch zu stark, wirkt die Zugkraft auf den Spiraldraht als solchen ein, was zu seinem Bruch führen kann. Da es sich um sehr schnell ablaufende Vorgänge handelt, kann bei manchen Flüssigkeiten, die sonst eine niedrige Viskosität haben, eine hohe Strukturviskosität auftreten und die Beweglichkeit der Spiralwindungen behindern. Umgekehrt kann ein mehr oder weniger festes Medium unter Krafteinwirkung ein hinreichend plastisches oder elastisches Verhalten zeigen, um die Bewegung der Spiralwindungen zu gestatten. Alle Medien, die unter den Bedingungen des Bruchvorganges die Dehnung und Einschnürung der Spiralen zulassen, werden im Sinne der Erfindung als verformbare Medien bezeichnet.

Das Herausziehen der Spiralwindungen an den Bruchflächen wird weiterhin um so stärker gehemmt, je dünner der Hohlraum bzw. der von einem verformbaren Medium gefüllte Raum in der Spirale ist. Dieser Raum wird in der Regel dadurch gebildet, daß man - wie weiter unten im einzelnen beschrieben - zur Herstellung der Platten bereits die mit einem Strang des einzubringenden Mediums oder mit einem Verdrängerkörper gefüllten Spiralen einsetzt. Der Verdrängerkörper, z.B. ein steifer Metalldraht, kann nach der Herstellung der Platte herausgezogen werden, so daß ein Hohlraum zurückbbleibt. Gewünschtenfalls kann dieser mit dem gewünschten Medium gefüllt werden.

Auf diese Weise kann der Querschnitt des Hohlraumes durch die Dicke des eingebrachten Verdrängerkörpers beeinflußt werden. Vorzugsweise füllt er den Innenraum der Spirale zu wenigstens 50 % seiner Querschnittsfläche aus. Der zu einer Spirale gewundene Stahldraht kann vollständig von dem Kunststoff der Platte umschlossen und durch eine dünne Kunststoffschicht von dem Hohlraum bzw. dem füllenden Medium getrennt sein. Während des Bruchvorganges zerbricht diese Schicht infolge der Einschnürung und Dehnung der Spirale. Dies ist wiederum ein energieverzehrender Vorgang, der vorteilhaft ist, solange die Dehnung der Spirale nicht zu stark behindert wird.

Die Beschaffenheit des verformbaren Mediums und sein Querschnitt werden so aufeinander abgestimmt, daß beim Herausziehen und Dehnen der Spiralen soviel kinetische Energie verbraucht wird, daß zum Bruch des Stahldrahtes ausreichende Zugkräfte praktisch nicht mehr auftreten. Diese Abstimmung erfolgt zweckmäßig durch Bruchversuche unter standardisierten Aufprallbedingungen. Es kann mit hoher Sicherheit vorausgesagt werden, daß die Eigenschaften des Acrylglases und der eingebetteten Spiralen aus Stahldraht über Jahrzehnte unverändert bleiben, so daß auch die Sicherheit gegen das Entstehen und Herabfallen von Bruchstücken entsprechend lange gewährleistet bleibt.

Allerdings muß dafür Sorge getragen werden, daß die eingebettete Stahldrahtspirale gegen Korrosion geschützt ist. Daher müssen bei Verwendung korrodierbarer Stahldrähte die Hohlräume der Spiralen an den Stirnseiten der Platte luft- und wasserdicht verschlossen sein. Über lange Zeiträume muß in feuchten Klimagebieten eine geringfügige Diffusion von Wasser durch das Acrylglas in Rechnung gestellt werden. Der Gefahr der Korrosion durch diese Feuchtigkeit läßt sich durch verschiedene Maßnahmen vorbeugen, z.B. durch einen korrosionsschützenden Lack auf dem Stahldraht, durch Füllung des Spiralhohlraumes mit einer hydrophoben Flüssigkeit, wie Paraffinöl oder Vaseline, oder durch Verwendung von Spiralen aus korrosionsfestem Stahl. In diesem Falle kann sogar auf den Stirnseitenverschluß verzichtet werden.

Die erfindungsgemäßen Platten können nach dem sogenannten Kammergießverfahren hergestellt werden. Dabei wird die flüssige polymerisierbare Monomermischung in eine aus zwei parallelen Glasplatten und einer dazwischen am Rand umlaufenden Dichtungsschnur gebildete Flachkammer gefüllt. Nach dem Verschließen der Einfüllöffnung wird die gefüllte Kammer den Polymerisationsbedingungen ausgesetzt, bis die Monomermischung zu Acrylglas ausgehärtet ist.

Bei der Vorbereitung der Flachkammer werden die Spiralen mit den in den Innenraum eingefügten Verdrängerkörpern eingesetzt. Damit sie während der Polymerisation nicht durchhängen, ist es zweckmäßig, als Verdrängerkörper einen ausreichend steifen Stab, z.B. aus Metall, zu verwenden, der den Innenraum im wesentlichen ausfüllt. Die gleiche Funktion kann ein gespanntes Zugband erfüllen. Durch geeignete Halterungen im Randbereich werden die auf Stäbe oder Zugbänder aufgezogenen Spiralen in der Flachkammer befestigt, so daß ihre Anordnung beim Befüllen und der weiteren Handhabung nicht verändert wird.

Die Durchführung der Polymerisation entspricht der bekannten Herstellung von gegossenem Acrylglas. Sobald bei fortschreitender Polymerisation die Monomermischung eine gelartige Beschaffenheit erreicht hat, können die Dichtungsschnüre herausgenommen werden, so daß der mit der Polymerisation verbundene Volumenschrumpf ungehindert stattfinden kann. Bereits in diesem Stadium können die Stäbe an den Stirnseiten der Flachkammer bzw. der entstehenden Platte aus den Spiralen herausgezogen werden. Dies kann jedoch auch zu einem späteren Zeitpunkt, vorzugsweise am Ende der Polymerisation geschehen. Der zurückbleibende Hohlraum kann dann gegebenenfalls mit einem flüssigen Medium gefüllt oder verschlossen werden.

Die Acrylglasplatten haben in der Regel eine Dicke D von 10 bis 30 mm. Die Spiralen sind dünner und machen vorzugsweise nicht mehr als 1/3 der Plattendicke aus. Vorzugsweise haben die Spiralen einen Durchmesser d von 2 bis 8 mm. Der Stahldraht, aus dem sie gebildet sind, kann z.B. eine Dicke S von 0,1 bis 0,5 mm haben. Die Steilheit der Spiralwendelung hat Einfluß auf ihre Dehnbarkeit. In der Regel ist die Länge einer Windung nicht größer als der Spiraldurchmesser. Bevorzugt sind Spiralen mit einander berührenden Windungen.

Vorzugsweise enthält jede Platte eine Mehrzahl von parallel zueinander verlaufenden Spiralen in gleichmäßigen seitlichen Abständen a von 20 bis 100 mm. Aus Gründen einer gewollten Erkennbarkeit, des Vogelschutzes oder einer dekorativen Gestaltung können die Spiralen gefärbt sein; zur Färbung eignen sich zum Beispiel Lacke, die gegen die flüssigen Monomeren ausreichend beständig sind, Metallbeizen oder Anlauffarben, die sich durch oxydative Oberflächenbehandlungen erreichen lassen.

Für die Anwendung der neuen Platten in Lärmschutzwänden längs von Straßen oder Bahntrassen sind Längen von 2 bis 3 m und Breiten von 2 bis 4 m zweckmäßig. Platten dieser Größe dürfen unter standardisierten Bruchbedingungen keine losen Bruchstücke bilden. In Anlehnung an DIN 52290 wird eine zweiseitig frei aufliegende Platte durch den Fall einer 4,1 kg schweren Stahlkugel aus 9 m Höhe, bei einem anderen Test durch den Fall einer 300 kg schweren Stahlkugel aus 1 m Höhe zertrümmert. Bei geeigneter Dimensionierung und Dichte der Spiralen im Verhältnis zur Plattengröße und -dicke wird die Entstehung größerer loser Bruchstücke verhindert.

## Patentansprüche

1. Als Lärmschutzelement geeignete Platte aus Acrylglas, die durch etwa mittig parallel zur Oberfläche eingebettete Verstärkungsstränge gegen das Entstehen und Herabfallen von losen Bruchstücken gesichert ist,
dadurch gekennzeichnet,
daß sie als Verstärkungsstränge Spiralen aus Stahldraht eingebettet enthält, wobei der Durchmesser (d) der Spiralen kleiner als die Dicke (D) der Platte ist, die Achsen der Spiralen parallel zur Oberfläche angeordnet sind und die Innenräume der Spiralen wenigstens zu einem Teil ihres Querschnittes hohl oder mit einem verformbaren Medium gefüllt sind.

2. Platte nach Anspruch 1, dadurch gekennzeichnet,daß die Platte eine Mehrzahl von Spiralen enthält und diese parallel zueinander verlaufen.

3. Platte nach Anspruch 2, dadurch gekennzeichnet, daß die Spiralen in gleichmäßigen seitlichen Abständen (a) von 20 bis 100 mm angeordnet sind.

4. Platte nach einem oder mehreren der Ansprüche 1 bis 3, dadurch gekennzeichnet, daß der Stahldraht eine Dicke (S) von 0,1 bis 0,5 mm hat.

5. Platte nach einem oder mehreren der Ansprüche 1 bis 4, dadurch gekennzeichnet,daß die Außenseiten der Spiralen gefärbt sind.

6. Platte nach einem oder mehreren der Ansprüche 1 bis 5, dadurch gekennzeichnet, daß die Hohlräume in den Spiralen an den Stirnseiten der Platte luft- und wasserdicht verschlossen sind.

7. Platte nach einem oder mehreren der Ansprüche 1 bis 6, dadurch gekennzeichnet, daß die Spiralen aus korrosionsfestem Stahldraht bestehen.

## Claims

1. A plate made of acrylic glass which is suitable as a noise-absorbing member and is protected by reinforcing strands embedded substantially centrally parallel to the surface so that no loose fragments may form and drop off, characterised in that it contains embedded spirals made of steel wire as reinforcing strands, the diameter (d) of the spirals being smaller than the thickness (D) of the plate, the axes of the spirals being arranged parallel to the surface and the inner spaces of the spirals having, at least partly, a hollow cross section or being filled with a deformable medium.

2. A plate according to claim 1, characterised in that the plate contains a plurality of spirals and that said spirals extend in parallel with respect to one another.

3. A plate according to claim 2, characterised in that the spirals are arranged at uniform lateral distances (a) of 20 to 100 mm.

4. A plate according to one or more of claims 1 to 3, characterised in that the steel wire has a thickness (S) of 0.1 to 0.5 mm.

5. A plate according to one or more of claims 1 to 4, characterised in that the exteriors of the spirals are coloured.

6. A plate according to one or more of claims 1 to 5, characterised in that the cavities in the spirals are closed on the end faces of the plate so as to be airtight and watertight.

7. A plate according to one or more of claims 1 to 6, characterised in that the spirals are made of corrosion-resistant steel wire.

## Revendications

1. Panneau de verre acrylique qui convient comme élément de mur anti bruit et qui est protégé contre la formation et la chute de fragments détachés par des brins de renforcement qui sont inclus a peu près en position centrale, parallèlement à la surface, caractérisé en ce qu'il contient des spirales de fil d'acier en tant que brins de renforcement incorporés, le diamètre (d) des spirales étant inférieur à l'épaisseur (D) du panneau, les axes des spirales étant disposés parallèlement a la surface et les intérieurs des spirales étant creux ou remplis d'une substance déformable, au moins sur une partie de leur section.

2. Panneau selon la revendication 1, caractérisé en ce qu'il contient une multiplicité de spirales et en ce que celles-ci s'étendent parallèlement les unes aux autres.

3. Panneau selon la revendication 2, caractérisé en ce que les spirales sont disposées à des distances latérales (a) régulières de 20 à 100 mm.

4. Panneau selon l'une quelconque des revendications 1 à 3, caractérisé en ce que le fil d'acier a une épaisseur de 0,1 à 0,5 mm.

5. Panneau selon l'une quelconque des revendications 1 a 4, caractérisé en ce que les côtés extérieurs des spirales sont colores.

6. Panneau selon l'une quelconque des revendications 1 à 5, caractérisé en ce que les cavités dans les spirales sont fermées de manière étanche à l'air et à l'eau sur les tranches du panneau.

7. Panneau selon l'une quelconque des revendications 1 à 6, caractérisé en ce que les spirales sont en fil d'acier résistant à la corrosion.
